# EUROPÄISCHE PATENTSCHRIFT

(11) **EP 1 226 088 B1**
(45) Veröffentlichungstag und Bekanntmachung des Hinweises auf die Patenterteilung: **18.01.2006**
(21) Anmeldenummer: 00972885.8
(22) Anmeldetag: 31.10.2000
(51) Int. Cl.: B67D 3/04

(54) **ZAPFHAHN**
TAP
CANNELLE

(30) Priorität: 04.11.1999 DE 19953034; 12.02.2000 DE 10006260
(43) Veröffentlichungstag der Anmeldung: 31.07.2002
(73) Patentinhaber: Julius Kleemann GmbH & Co., 63791 Karlstein (DE)
(72) Erfinder: WIEDMANN, Helmut, 74076 Heilbronn (DE)
(74) Vertreter: Hoeger, Stellrecht & Partner Patentanwälte
(86) Internationale Anmeldenummer: PCT/EP2000/010755
(87) Internationale Veröffentlichungsnummer: WO 2001/032551

(56) Entgegenhaltungen:
- DE-U- 29 722 034
- DE-U- 29 821 780
- FR-A- 894 079
- GB-A- 164 289
- US-A- 1 912 304

## Beschreibung

Die Erfindung betrifft ein Zapfgerät für Behälter für Flüssigkeit umfassend ein eine Zapföffnung des Behälters dichtend verschließendes Einsatzelement, ein in dem Einsatzelement zwischen einer Transportstellung und einer Zapfstellung verschiebbar gelagertes Zapfrohr, einen in einer Transportstellung am Zapfrohr sitzenden Verschlußkörper eine an einem inneren Ende des Zapfrohrs angeordnete Einlauföffnung, welche in der Transportstellung des Zapfrohrs durch den Verschlußkörper verschlossen und somit ein Eintreten von Flüssigkeit aus einem Behälterinneren in das Zapfrohr vermieden wird und in welche in der Zapfstellung des Zapfrohrs die Flüssigkeit aus dem Behälterinneren dadurch eintreten kann, daß der Verschlußkörper beim Bewegen des Zapfrohrs von der Transportstellung in die Zapfstellung vom Zapfrohr so lösbar ist, daß die Einlauföffnung freigegeben wird.

Ein derartiges Zapfgerät ist aus der europäischen Patentanmeldung EP-A-0 350 243 bekannt. Bei dieser ist das Zapfrohr von einem Gehäuse umschlossen und eine der Einlauföffnung vorgelagerte Gehäuseöffnung wird durch einen vom Zapfrohr gehaltenen Verschlußkörper in der Transportstellung verschlossen.

Ein Zapfgerät gemäß dem Oberbegriff des Anspruch 1 ist aus der DE 297 22 034 U1 bekannt.

Der Nachteil dieser Lösung ist darin zu sehen, daß bei einem sich im Behälterinnern aufbauenden hohen Druck hohe Druckkräfte auf den Verschlußkörper wirken und somit das Zapfrohr die Tendenz hat, sich aus der Transportstellung heraus in Richtung der Zapfstellung zu bewegen.

Der Erfindung liegt daher die Aufgabe zugrunde, ein Zapfgerät der gattungsgemäßen Art derart zu verbessern, daß dieses für einen hohen, sich im Behälterinnern aufbauenden Druck geeignet ist und insbesondere, daß in der Transportstellung auch bei hohem Druck im Behälterinnern die Einlauföffnung gegen eintretende Flüssigkeit aus dem Behälterinneren geschützt bleibt.

Diese Aufgabe wird bei einem Zapfgerät der eingangs beschriebenen Art erfindungsgemäß dadurch gelöst, daß in der Transportstellung der Verschlußkörper in axialer Richtung des Zapfrohrs in diesem eingesteckt ist und daß an einem äußeren Ende des Zapfrohrs ein Zapfhahn angeordnet ist, welcher ein an dem Zapfrohr angeformtes Zapfhahngehäuse sowie ein in diesem angeordnetes und über ein Betätigungselement betätigbares Hahnküken umfaßt, so daß in der Zapfstellung durch Betätigen des Hahnkükens das Austreten von Flüssigkeit aus einer Auslauföffnung des Hahnkükens steuerbar ist.

Der Vorteil der erfindungsgemäßen Lösung ist somit darin zu sehen, daß der Schutz der Einlauföffnung gegen eintretende Flüssigkeit nicht durch eine vorgelagerte verschließbare Öffnung erfolgt, sondern dadurch, daß unmittelbar am Zapfrohr der Verschlußkörper sitzt und die Einlauföffnung gegen die eintretende Flüssigkeit schützt.

Ferner ist durch die erfindungsgemäße Lösung sichergestellt, daß der Verschlußkörper zwangsläufig beim Bewegen des Zapfrohrs von der Transportstellung in die Zapfstellung vom Zapfrohr lösbar ist, um spätestens bei Erreichen der Zapfstellung die Möglichkeit zu haben, die Flüssigkeit aus dem Behälterinnern zu zapfen.

Besonders günstig ist es dabei, daß der Verschlußkörper in axialer Richtung des Zapfrohrs, vorzugsweise in Richtung auf das Einsatzelement zu, an diesem angesetzt ist, um ein einfaches Ansetzen des Verschlußkörpers an das Zapfrohr sicherzustellen.

Besonders günstig ist es, insbesondere damit das Zapfgerät hohen Drucken standhalten kann, wenn der Verschlußkörper in Wirkrichtung des Flüssigkeitsdrucks an dem Zapfrohr angesetzt ist und insbesondere gegen die Wirkrichtung des Flüssigkeitsdrucks von dem Zapfrohr abnehmbar ist. Mit dieser Lösung läßt sich in besonders vorteilhafter Weise sicherstellen, daß ein großer, sich im Behälterinnern aufbauender Druck den Verschlußkörper an dem Zapfrohr angesetzt hält und somit verhindert wird, daß der Verschlußkörper sich von dem Zapfrohr löst.

Um in einfacher Weise ein Ablösen des Verschlußkörpers von dem Zapfrohr dann zu erreichen, wenn dieses von der Transportstellung in die Zapfstellung bewegt wird, ist vorzugsweise vorgesehen, daß der Verschlußkörper zum Lösen von dem Zapfrohr an dem Einsatzteil abstützbar ist, um sicherzustellen, daß sich der Verschlußkörper selbsttätig von dem Zapfrohr löst.

Hierzu ist vorzugsweise vorgesehen, daß der Verschlußkörper beim Bewegen des Zapfrohrs von der Transportstellung in die Zapfstellung vor Erreichen der Zapfstellung in einer Ablösestellung des Zapfrohrs gegenüber dem Einsatzelement abstützbar ist.

Das heißt, daß bei dieser Lösung bei Erreichen der Ablösestellung der Verschlußkörper eine Abstützung gegenüber dem Einsatzelement erfährt und somit bei Überschreiten der Ablösestellung dann ein Ablösen des Verschlußkörpers von dem Zapfrohr erfolgt.

Prinzipiell könnte eine derartige Ablösestellung in allen Stellungen des Zapfrohrs vorgesehen sein, die vor der Zapfstellung liegen, so daß auf jeden Fall bei Erreichen der Zapfstellung der Verschlußkörper abgelöst ist.

Ein besonders vorteilhaftes Ausführungsbeispiel sieht vor, daß die Ablösestellung der Transportstellung entspricht, d. h., daß unmittelbar nach Verlassen der Transportstellung ein Ablösen des Verschlußkörpers von dem Zapfrohr erfolgt.

Um bei dem erfindungsgemäßen Zapfgerät zu erreichen, daß für einen Benutzer feststellbar ist, ob das Zapfrohr bereits einmal aus der Transportstellung herausgezogen wurde oder nicht, ist vorzugsweise vorgesehen, daß der Verschlußkörper nach dem Ablösen von dem Zapfrohr durch Einschieben des Zapfrohrs in die Transportstellung nicht mehr aufsetzbar ist.

Mit dieser Lösung ist in einfacher Weise erkennbar, ob die Transportstellung bereits einmal verlassen wurde. Im übrigen hat diese Lösung den weiteren Vorteil, daß sie konstruktiv äußerst einfach ausgebildet ist, da bei der konstruktiven Auslegung dieser Lösung keine Maßnahmen dafür getroffen werden müssen, daß der Verschlußkörper wieder erneut auf das Zapfrohr aufsetzbar ist.

Das heißt, daß bei dieser Lösung der Verschlußkörper in einfacher Art und Weise ausgebildet sein kann, nämlich so, daß er einmalig bei Montage des erfindungsgemäßen Zapfgeräts und Überführen des Zapfrohrs in die Transportstellung aufgesetzt wird und daß nach einem einmaligen Ablösen kein erneutes Aufsetzen mehr möglich sein muß.

Diese Lösung ermöglicht es beispielsweise auch, den Verschlußkörper so zu gestalten, daß er beispielsweise über eine Abreißkante mit dem Zapfrohr verbunden ist.

Eine besonders einfache konstruktive Lösung sieht jedoch vor, daß der Verschlußkörper mit dem Verschlußansatz mit einem inneren Ende des Zapfrohrs über eine Steckverbindung verbindbar ist.

Besonders günstig ist es dabei, wenn der Verschlußkörper mit dem Verschlußansatz in die Einlauföffnung eingreift, um diese gegen eindringende Flüssigkeit zu schützen.

Um den Verschlußkörper sicher an dem Einsatzteil abzustützen, ist vorzugsweise vorgesehen, daß der Verschlußkörper in der Ablösestellung über einen Stützkäfig an dem Einsatzteil abstützbar ist.

Ein derartiger Stützkäfig hat den großen Vorteil, daß er neben der Tatsache, daß er eine Abstützung für den Verschlußkörper vorsieht, gleichzeitig einen ungehinderten Zutritt von Flüssigkeit zu der Einlauföffnung dann zuläßt, wenn der Verschlußkörper von dem Zapfrohr gelöst ist.

Besonders günstig ist es dabei, insbesondere um sicherzustellen, daß nach einem einmaligen Lösen des Verschlußkörpers von der Transportstellung, dieser nicht wieder auf das Zapfrohr aufsteckbar ist, wenn der Verschlußkörper lose in dem Stützkäfig gehalten ist, so daß nach einem einmaligen Ablösen des Verschlußkörpers von dem Stützkäfig aufgrund der losen Verbindung zwischen Verschlußkörper und Stützkäfig, der Verschlußkörper nicht mehr auf das Zapfrohr aufsteckbar ist.

Hinsichtlich der Ausbildung des Stützkäfigs sind die unterschiedlichsten Lösungen denkbar. Ein vorteilhaftes Ausführungsbeispiel eines Stützkäfigs sieht vor, daß dieser einen Stützring umfaßt, an welchem der Verschlußkörper abstützbar ist.

Besonders einfach läßt sich der Verschlußkörper dabei an dem Stützring dann anordnen, wenn der Verschlußkörper eine Öffnung im Stützring durchgreift.

Ferner ist der Stützkäfig in unterschiedlichster Weise mit dem Einsatzelement verbindbar.

Eine Möglichkeit sieht vor, den Stützkäfig an das Einsatzelement anzuformen.

Im Hinblick auf eine einfache Herstellbarkeit von Einsatzelement und Stützkäfig, insbesondere eine flexible Anpaßbarkeit des Einsatzelements an unterschiedliche Behältertypen, ist es besonders vorteilhaft, wenn der Stützkäfig auf das Einsatzelement aufsteckbar ist.

Eine besonders vorteilhafte Lösung sieht vor, daß der Stützkäfig rastend auf das Einsatzelement aufsetzbar ist.

Dies läßt sich mit unterschiedlichen Lösungen realisieren.

Eine besonders günstige Lösung sieht vor, daß der Stützkäfig einen Aufsteckring umfaßt und mit dem Aufsteckring auf das Einsatzteil aufsteckbar ist.

Hinsichtlich der Ausbildung des Stützkäfigs sind die unterschiedlichsten Möglichkeiten denkbar. So wäre es beispielsweise denkbar, den Stützkäfig in Form einer Gitterstruktur oder Wabenstruktur auszubilden. Eine konstruktiv besonders günstige Lösung sieht vor, daß der Stützkäfig sich vom Aufsteckring zum Stützring erstreckende Streben umfaßt.

Dabei wäre es prinzipiell ausreichend, zwei Streben einzusetzen, besonders stabil ist jedoch der Stützkäfig mit drei sich vom Aufsteckring zum Stützring erstreckenden Streben.

Um einen Zapfhahn einsetzen zu können, bei welchem ein Hahnküken in einem Zapfhahngehäuse verdrehbar ist und vorzugsweise das Hahnküken koaxial zur Längsachse in das Zapfrohr eingesetzt ist, ist es zweckmäßig, wenn das Zapfrohr gegenüber dem Einsatzelement drehgesichert ist, so daß sich das Zapfrohr relativ zum Einsatzelement lediglich zwischen der Transportstellung und der Zapfstellung verschieben läßt, die Drehstellung des Zapfrohrs jedoch eindeutig festgelegt ist.

Das Verschieben des Zapfrohrs könnte dabei beispielsweise längs einer Schraubenlinie erfolgen, falls es erforderlich sein sollte, das Zapfrohr in der Zapfstellung gegenüber der Transportstellung verdreht zu positionieren.

Eine besonders einfache und günstige Lösung sieht jedoch vor, daß das Zapfrohr zwischen der Transportstellung und der Zapfstellung geradlinig verschiebbar ist.

Prinzipiell könnte dabei die drehgesicherte Führung des Zapfrohrs relativ zum Einsatzelement unmittelbar zwischen dem Einsatzelement und dem Zapfrohr erfolgen.

Eine konstruktiv besonders einfache Lösung sieht jedoch vor, daß das Zapfrohr an dem Stützkäfig drehgesichert geführt ist.

Eine derartige drehgesicherte Führung des Zapfrohrs am Stützkäfig ist insbesondere bei einer Realisierung des Stützkäfigs mit sich zwischen dem Aufsteckring und dem Stützring erstreckenden Streben dadurch möglich, daß die Streben Linearführungen für die drehgesicherte Führung des Zapfrohrs darstellen.

Um das Zapfrohr leicht im Einsatzelement montieren zu können und andererseits gegen ein Herausfallen aus dem Einsatzelement in der Zapfstellung zu sichern, ist vorzugsweise vorgesehen, daß das Zapfrohr ein Rastelement trägt, mit welchem das Zapfrohr durch einen Führungsdurchbruch des Einsatzelements hindurchsteckbar und in der Zapfstellung gegen ein Herausfallen sicherbar ist.

Im Zusammenhang mit der bisherigen Beschreibung des erfindungsgemäßen Zapfgeräts wurde nicht im näheren darauf eingegangen, wie der Zapfhahn an dem Zapfrohr angeordnet sein soll.

Beispielsweise wäre es denkbar, auf das Zapfrohr das Zapfhahngehäuse separat aufzusetzen.

Eine aus Gründen der einfachen Herstellung besonders günstige Lösung sieht vor, daß das Zapfrohr im Bereich eines äußeren Endes ein Zapfhahngehäuse des Zapfhahns bildet.

Vorzugsweise ist dabei das Zapfhahngehäuse so ausgebildet, daß es einen Auslaufstutzen aufweist.

Um in der Transportstellung zu verhindern, daß das Zapfhahngehäuse über das Einsatzelement übersteht, ist vorzugsweise vorgesehen, daß das Zapfhahngehäuse in der Transportstellung in das Einsatzelement eingeschoben ist und somit nicht mehr über dieses übersteht.

Besonders günstig ist es, wenn das Zapfhahngehäuse in der Transportstellung vollständig in das Einsatzelement eingeschoben ist.

Eine besonders einfache Realisierungsform eines erfindungsgemäßen Zapfhahns sieht vor, daß das Zapfhahngehäuse eine frontseitige Öffnung aufweist, in welche das Hahnküken des Zapfhahns in Richtung einer Längsachse des Zapfrohrs einsetzbar ist.

Ein derartiger Zapfhahn hat den Vorteil, daß aufgrund der Bauform bei dieser Lösung das Zapfhahngehäuse besonders günstig in das Einsatzelement eingeschoben werden kann, ohne daß das Einsatzelement zu groß dimensioniert werden muß.

Hinsichtlich der Ausbildung des Führungskörpers wurden bislang keine nähere Angaben gemacht. So wäre es beispielsweise denkbar, dem Führungskörper eine beliebige Form zu geben.

Als besonders günstig hat es sich erwiesen, wenn der Führungskörper einen Außenkörper und einen von diesem umschlossenen Führungsring umfaßt, welche die Möglichkeit geben, den Führungskörper optimal an die statischen Bedingungen und an die bei größtmöglichem Druck im Behälterinnern wirkenden Kräfte anzupassen, insbesondere im Hinblick darauf, daß trotz größtmöglicher im Behälterinnern wirkender Kräfte im wesentlichen keine Deformation des Einsatzelements erfolgt.

Besonders günstig ist es dabei, wenn der Außenkörper im wesentlichen unmittelbar am Ringkörper angreift. Dies hat den Vorteil, daß damit eine direkte Krafteinleitung von dem Außenkörper in den Ringkörper möglich ist, wobei der Ringkörper seinerseits am Behälter festgelegt ist.

Besonders zweckmäßig läßt sich der Außenkörper formen, wenn der Außenkörper mit einem frontseitigen Ende an dem Ringkörper gehalten ist.

Dies läßt sich konstruktiv besonders zweckmäßig dann realisieren, wenn das frontseitige Ende des Außenkörpers und ein frontseitiges Ende des Ringkörpers ineinander übergehen.

Eine besonders gute Krafteinleitung in den Ringkörper ist dann erhältlich, wenn der Außenkörper sich ausgehend von einem inneren Ende in Richtung seines frontseitigen Endes kegelähnlich erweiternd ausgebildet ist, da dann der Außenkörper sämtliche auf diesen, beispielsweise auch vom Stützkäfig, wirkenden Druckkräfte in vorteilhafter Weise in den Ringkörper einleiten kann.

Um dennoch eine ausreichende Elastizität des Ringkörpers zum Eindrücken des Einsatzelements in die im Behälter vorgesehene Zapföffnung zu erhalten, ist vorzugsweise zwischen dem Ringkörper und dem Außenkörper eine Umlaufende ringförmige Ausnehmung vorgesehen, die eine Relativbewegung des Ringkörpers gegenüber dem Außenkörper, insbesondere im Bereich einer Einlaufschräge des Ringkörpers zuläßt.

Eine besonders günstige Form sieht dabei vor, daß die ringförmige Ausnehmung sich mit zunehmender Erstreckung in Richtung der Frontseite verengend ausgebildet ist.

Hinsichtlich der Verbindung von Führungsring und Außenkörper wurden bislang keine näheren Angaben gemacht. So sieht eine besonders günstige Lösung vor, daß der Führungsring unmittelbar am Außenkörper angreift.

Dies läßt sich zweckmäßigerweise besonders günstig dadurch realisieren, daß der Außenkörper über sein inneres Ende mit dem Führungsring verbunden ist.

Um den Führungsring möglichst raumsparend anzuordnen, ist vorgesehen, daß das innere Ende des Außenkörpers in ein inneres Ende des Führungsrings übergeht und sich somit der Führungsring ebenfalls ausgehend von seinem inneren Ende in Richtung der Frontseite erstreckt.

Um den Führungsring und den Außenkörper relativ stabil auszubilden, jedoch Materialanhäufungen zwischen diesen zu vermeiden, sind zwischen dem Führungsring und dem Außenkörper Freiräume vorgesehen.

Eine besonders günstige spritzgußgeeignete Konstruktion sieht dabei vor, daß die Freiräume zur Frontseite des Einsatzelements hin offen sind.

Hinsichtlich der Ausbildung des Führungsdurchbruchs wurden im Zusammenhang mit der bisherigen Erläuterung der einzelnen Ausführungsbeispiele ebenfalls keine näheren Angaben gemacht. So wäre es beispielsweise denkbar, das Zapfrohr im Führungsdurchbruch im wesentlichen vollflächig anliegen zu lassen.

Um jedoch zu verhindern, daß das Zapfrohr bei einer radialen Kompression des Führungsrings in diesem festsitzt ist vorzugsweise vorgesehen, daß der Führungsdurchbruch des Einsatzelements mit Gleitnocken zur Führung des Zapfrohrs versehen ist. Dies führt selbst im Fall einer radialen Kompression des Führungsrings dazu, daß durch die kleinflächige Anlage der Gleitnocken an dem Zapfrohr die Reibung zwischen den Gleitnocken und dem Zapfrohr nicht drastisch erhöht wird.

Eine besonders günstige Führung durch die Gleitnocken ergibt sich dann, wenn diese nahe der Frontseite des Einsatzelements angeordnet sind.

Eine Versiegelung des erfindungsgemäßen Zapfgeräts gegen unbefugten Gebrauch kann auf unterschiedlichste Art und Weise erfolgen.

Beispielsweise wäre es denkbar, durch einen Einsatz das Zapfrohr in seiner Transportstellung zu halten.

Eine besonders günstige und einfach zu realisierende Lösung sieht jedoch vor, daß in der Transportstellung das Zapfrohr durch ein Siegel gegenüber dem Einsatzelement fixiert ist. Eine derartige Fixierung des Zapfrohrs gegenüber dem Einsatzelement hat zur Folge, daß zwangsläufig auch ein Entnehmen von Flüssigkeit aus dem Behälterinnern ausgeschlossen ist, da in der Transportstellung das Zapfrohr durch den Verschlußkörper verschlossen ist.

Das Siegel kann dabei unterschiedlich ausgebildet sein. Beispielsweise wäre es denkbar, das Siegel so auszubilden, daß es den Zapfhahn in der Transportstellung hält, jedoch eine Betätigung des Zapfhahns nicht beeinträchtigt, indem beispielsweise das Siegel an dem Zapfhahngehäuse oder dem Zapfrohr angreift.

Noch vorteilhafter ist es jedoch, wenn das Siegel in der Transportstellung den Zapfhahn gegen eine Betätigung sichert. Diese Lösung hat den weiteren Vorteil, daß gleichzeitig sichergestellt, daß keine unerwünschte Betätigung des Zapfhahns in der Transportstellung erfolgt ist, so daß ein unbeschädigtes Siegel gleichzeitig gewährleistet, daß noch keine Betätigung des Zapfhahns selbst erfolgt ist.

Eine derartige Sicherung des Zapfhahns gegen unerwünschte Betätigung ist in mehrfacher Art und Weise realisierbar.

Beispielsweise wäre es denkbar, das Siegel an dem Zapfküken angreifen zu lassen und somit ein Verdrehen des Zapfkükens aufgrund der Wirkung des Siegels zu verhindern.

Konstruktiv besonders einfach läßt sich jedoch das Siegel dann ausführen, wenn dieses in der Transportstellung den Zapfhahn auf seiner Zugangsseite übergreift und somit aufgrund seines Übergreifens des Zapfhahns einerseits das Zapfrohr in der Transportstellung relativ zum Einsatzelement fixiert und andererseits auch eine Betätigung des Zapfhahns ausschließt.

Dabei wäre es beispielsweise denkbar, daß das Siegel den Zapfhahn mit einem Steg oder mit mehreren Stegen übergreift.

Eine besonders vorteilhafte Lösung sieht jedoch vor, daß das Siegel den Zapfhahn auf der Zugangsseite mit einer das Zapfküken verdeckenden Abdeckung übergreift.

Damit ist in einfacher Weise eine Sicherung des Zapfhahns gegen eine Betätigung realisierbar und andererseits ist in einfacher Weise eine Fixierung des Zapfhahns gegen einen Übergang von der Transportstellung in die Zapfstellung gewährleistet.

Eine besonders konsequente Fortbildung des erfindungsgemäßen Siegels sieht vor, daß das Siegel in der Transportstellung am Einsatzelement, vorzugsweise an einer Frontseite des Einsatzelements, gasdicht anliegt und den Zapfhahn mit dem Zapfrohr gasdicht überdeckt. D. h., daß alle unter dem Siegel liegenden Teile der Zapfvorrichtung, wie der Zapfhahn und das Zapfrohr, gegenüber der Außenatmosphäre bereits durch das Siegel gasdicht abgeschlossen sind, so daß das Getränk im Behälterinnern gegen den Einfluß von Gasen von außerhalb, beispielsweise insbesondere eindringenden Sauerstoff, geschützt ist, unabhängig davon, ob das Zapfrohr und der Zapfhahn eine ausreichende Langzeitgasdichtigkeit gewährleisten oder nicht.

Eine besonders günstige Lösung sieht vor, daß zwischen dem Siegel einerseits sowie dem Zapfhahn und Zapfrohr andererseits eine Schutzgasatmosphäre herrscht, welche verhindert, daß in diesem Bereich Keime aller Art, wie z. B. Bakterien oder Pilze, wachsen können.

Vorzugsweise kommen für die Bildung der Schutzgasatmosphäre folgende Gase in Betracht: Stickstoff und/oder CO₂.

Besonders zweckmäßig ist es, wenn die Schutzgasatmosphäre in diesem Bereich dadurch hergestellt wird, daß bei in Transportstellung stehendem Zapfhahn mit Zapfrohr, jedoch vor Aufbringen des Siegels, die Schutzgasatmosphäre, beispielsweise durch Spülen mit Schutzgas, erzeugt wird.

Um das Siegel in einfacher Weise lösen zu können, ist vorzugsweise vorgesehen, daß das Siegel ein Abreißelement umfaßt, welches es beispielsweise erlaubt, das Siegel in zwei Teile zu trennen. Ein derartiges Abreißelement kann beispielsweise eine vorgeformte Abreißkante sein oder ein zusätzlich mit einer Abreißkante zusammenwirkendes Reißelement.

Eine besonders günstige Lösung sieht vor, daß Teile des Siegels durch das Abreißelement von dem Einsatzelement lösbar sind, so daß dieses in einfacher Art und Weise so teilbar ist, daß ein Überführen des Zapfhahns mit dem Zapfrohr von der Transportstellung in die Zapfstellung möglich ist.

Das Siegel selbst kann in unterschiedlichster Art und Weise realisiert sein.

So sieht ein vorteilhaftes Ausführungsbeispiel vor, daß das Siegel als Folie ausgebildet ist, die selbst biegsam ist und beispielsweise in Außenbereichen oder Endbereichen mit dem Einsatzelement verbunden ist.

Es ist aber auch denkbar, das Siegel als Formteil auszubilden, welches eine gewisse Formsteifigkeit aufweist und beispielsweise als Abdeckung des Zapfhahns mit zur Fixierung vorgesehenen Halterändern ausgebildet ist.

Als Materialien für das Siegel sind die unterschiedlichsten Materialien verwendbar. Besonders günstig sind Kunststoffe, aus denen sowohl Folien als auch Formteile herstellbar sind, oder Metalle, insbesondere Aluminium, aus denen sich ebenfalls dünnwandige Formteile ausreichender Zugsteifigkeit oder auch Folien herstellen lassen. Ferner sind auch Membranmaterialien, insbesondere elastische Membranmaterialien einsetzbar.

Als besonders günstig, insbesondere für die Herstellung gasdichter Halteelemente, haben sich mehrschichtig aufgebaute Materialbahnen, beispielsweise eine Metallschicht kombiniert mit einer Kunststoffschicht, erwiesen, wobei auch mehrere derartige Schichten vorgesehen sein können.

Das Siegel kann in unterschiedlichster Weise, insbesondere am Einsatzelement, fixiert sein, wobei vorzugsweise ein Fixieren des Siegels nach einem Überführen des Zapfgeräts in die Transportstellung erfolgt.

Bevorzugte Möglichkeiten für eine derartige abschließende Fixierung des Siegels zur Festlegung der Transportstellung des Zapfgeräts mittels des Siegels, sind Kleben, Schweißen oder auch formschlüssiges Verbinden oder eine Kombination mehrerer dieser Möglichkeiten.

Hinsichtlich der Stellung des Zapfhahns in der Transportstellung relativ zum Getränkebehälter wurden im Zusammenhang mit der bisherigen Erläuterung der einzelnen Ausführungsbeispiele keine näheren Angaben gemacht.

So sieht ein vorteilhaftes Ausführungsbeispiel vor, daß der Zapfhahn so weit in das Einsatzelement einschiebbar ist, daß der Zapfhahn im wesentlichen nicht über eine Außenkontur des Behälters übersteht.

Damit ist sichergestellt, daß keine Beschädigung des Zapfhahns während des Transports erfolgt und außerdem das an dem Behälter vorgesehene Zapfgerät sich nicht negativ auf das Transportvolumen auswirkt.

Besonders günstig ist es, wenn der Zapfhahn so weit in das Einsatzelement einschiebbar ist, daß dieser mit seinem Bedienelement am Einsatzelement, vorzugsweise an einer Frontseite desselben, anliegt.

Damit ist in der Transportstellung der Zapfhahn möglichst weit in das Einsatzelement eingeschoben und außerdem andererseits durch die Tatsache, daß das Bedienelement am Einsatzelement anliegt, ein Anschlag für das weitestmögliche Einschieben des Zapfhahns vorgegeben.

Weitere Merkmale und Vorteile der Erfindung sind Gegenstand der nachfolgenden Beschreibung sowie der zeichnerischen Darstellung zweier Ausführungsbeispiele. In der Zeichnung zeigen:
- Fig. 1: eine Explosionsdarstellung eines erfindungsgemäßen Zapfgeräts vor der Montage und vor dem Einbau in einen Behälter;
- Fig. 2: einen Längsschnitt durch das erste Ausführungs-beispiel des erfindungsgemäßen Zapfgeräts in Transportstellung;
- Fig. 3: eine perspektivische Darstellung des in Fig. 2 dargestellten Längsschnitts des ersten Ausführungsbeispiels des erfindungsgemäßen Zapfgeräts eingebaut in einen Behälter;
- Fig. 4: einen Längsschnitt ähnlich Fig. 2 durch das erste Ausführungsbeispiel des erfindungsgemäßen Zapfgeräts in Zapfstellung;
- Fig. 5: eine perspektivische Darstellung des Längsschnitts gemäß Fig. 4 des ersten Ausführungsbeispiels des erfindungsgemäßen Zapfgeräts in der Zapfstellung eingesetzt in einen Behälter;
- Fig. 6: einen Längsschnitt ähnlich Fig. 2 durch ein zweites Ausführungsbeispiel des erfindungsgemäßen Zapfgeräts in Transportstellung;
- Fig. 7: einen Längsschnitt ähnlich Fig. 4 durch das zweite Ausführungsbeispiel des erfindungsgemäßen Zapfgeräts in Zapfstellung;
- Fig. 8: eine Draufsicht von unten auf ein drittes Ausführungsbeispiel eines erfindungsgemäßen Zapfgeräts in Zapfstellung;
- Fig. 9: eine perspektivische Ansicht eines Einsatzelements des dritten Ausführungsbeispiels von der Frontseite her gesehen;
- Fig. 10: eine Ansicht des Einsatzelements 16' in Richtung des Pfeils A in Fig. 8;
- Fig. 11: eine perspektivische Ansicht des Einsatzelements des dritten Ausführungsbeispiels vom Behälterinnern;
- Fig. 12: eine perspektivische Ansicht des Einsatzelements von der Frontseite in einer gegenüber der in Fig. 9 dargestellten Stellung gedrehten Stellung;
- Fig. 13: einen Schnitt längs Linie 13-13 in Fig. 12 und
- Fig. 14: einen Schnitt längs Linie 14-14 in Fig. 12.

Ein erstes Ausführungsbeispiel eines erfindungsgemäßen Zapfgeräts, in Fig. 1 als Ganzes mit 10 bezeichnet, umfaßt ein in eine Zapföffnung 12 eines Behälters für Flüssigkeiten, vorzugsweise eines Getränkebehälters, flüssigkeitsdicht einsetzbares Einsatzelement 16 mit einem Ringkörper 18, der auf einer ersten Seite eine Einlaufschräge 20 aufweist, an welche sich eine Vertiefung 22 anschließt, im Bereich von welcher - wie nachfolgend im einzelnen dargelegt - eine flüssigkeitsdichte Fixierung an der Zapföffnung 12 erfolgt.

Auf einer der Einlaufschräge 20 gegenüberliegenden Seite der Vertiefung 22 ist ein Flansch 24 vorgesehen, welcher an eine die Zapföffnung 12 umgebende Ringfläche 26 des Behälters 14 beim Einsetzen des Einsatzelements 16 anlegbar ist.

Das Einsatzelement 16 umfaßt ferner noch einen Führungskörper 28, welcher sowohl den Ringkörper 18 als auch den Flansch 24 trägt und mit einem Führungsdurchbruch 30 versehen ist, in welchem ein als Ganzes mit 32 bezeichnetes Zapfrohr in Richtung seiner Längsachse 34 verschieblich gelagert ist.

Das Zapfrohr 32 weist seinerseits einen rohrförmig ausgebildeten Führungsabschnitt 36 auf, an dessen einem Behälterinnenraum 38 zugewandten inneren Ende 40 eine in einer Ebene quer zur Längsachse 34 liegende Einlauföffnung 42 vorgesehen ist, durch welche Flüssigkeit von dem Behälterinneren 38 in einen Flüssigkeitskanal 44 im Innern des Zapfrohrs 32 eintreten und zu einem als Ganzes mit 46 bezeichneten Zapfhahn strömen kann, dessen Zapfhahngehäuse im Bereich eines äußeren Endes 50 des Zapfrohrs 32 einstückig an den Führungsabschnitt 36 angeformt ist und eine zylindrische Aufnahme 52 für ein Hahnküken 54 sowie ein Auslaufrohr 56 aufweist.

Das Hahnküken 54 ist seinerseits mit seinem Hahnkükenkörper 58 in die Aufnahme 52 einschiebbar und mit Rastelementen 60 durch Hintergreifen einer Stufe 62 im Zapfhahngehäuse 48 in diesem verrastbar.

Der Hahnkükenkörper 58 ist mittels eines Betätigungselements 64 derart drehbar, daß eine Auslauföffnung 66 des Hahnkükenkörpers 58 mit einer Auslauföffnung 68 des Zapfrohrs 32 zur Deckung bringbar ist, um Flüssigkeit austreten zu lassen, oder so verdrehbar, daß die Auslauföffnung 66 und die Auslauföffnung 68 des Zapfrohrs 32 sich nicht überschneiden und somit die Flüssigkeit nicht austreten kann.

Um ferner das Zapfrohr 32 im wesentlichen vollständig in das Einsatzelement 16 einschieben zu können, ist der Führungskörper 28 desselben noch mit einer Ausnehmung 70 versehen, welche so geformt ist, daß das Zapfrohr 56 in diese hinein bewegt werden kann und letztlich eine Stirnseite 72 des Zapfrohrs 32 mit einer Frontseite 74 des Einsatzelements 16 fluchtet.

Ferner ist im Bereich des Führungsdurchbruchs 30 zur sicheren Abdichtung zwischen dem Führungskörper 28 und dem Führungsabschnitt 36 noch eine O-Ringdichtung 76 vorgesehen, welche an dem Führungsabschnitt 36 anliegt.

Um das Zapfrohr 32 gegen ein Herausfallen aus dem Einsatzelement 16 zu sichern, ist am inneren Ende 40 desselben ein als Ganzes mit 78 bezeichnetes Sicherungselement angeordnet, welches mit Klauensegmenten 80 eine innere Stirnfläche 82 des Führungskörpers 28 radial zur Längsachse 34 hintergreift und somit das Zapfrohr 32 gegen ein Herausfallen aus dem Führungskörper 28 in der Zapfstellung sichert.

Darüber hinaus ist auf den Führungskörper 28 des Einsatzelements 16 ein als Ganzes mit 90 bezeichneter Stützkäfig aufsetzbar, welcher mit einem Aufsteckring 92 versehen ist, der auf einem die innere Stirnfläche 82 tragenden stutzenförmigen Ansatz 94 des Führungskörpers 28 drehgesichert aufsteckbar ist, wobei eine Drehsicherung durch radiale, über den Ansatz 94 überstehende Bereiche 96 und 98 des Führungskörpers 28 erfolgt.

Dabei läßt sich der Bereich 98 vorzugsweise derart vergrößert ausbilden, daß er die Ausnehmung 70 für das Zapfrohr 32 aufnehmen kann.

Ausgehend von dem Aufsteckring 92 erstrecken sich beispielsweise insgesamt drei Streben 100, umfassend eine Strebe 100a und zwei Streben 100b, die in einer Ebene 102 liegen, welche durch die Längsachse 34 hindurch verläuft.

Die drei Streben 100 führen zu einem als Ganzes mit 104 bezeichneten Stützring, welcher von diesen Streben 100 in definiertem Abstand von dem Aufsteckring 92 gehalten ist.

Der Stützring 104 umfaßt einen vorzugsweise mittigen Durchbruch 106, durch welchen ein als Ganzes mit 110 bezeichneter Verschlußkörper mit einem Verschlußansatz 112 hindurchgreift, während der Verschlußkörper 110 mit einem Flanschbereich 114 an einer dem Einsatzelement 16 abgewandten Stützfläche 116 des Stützrings 104 abstützbar ist.

Wie in Fig. 2 und 3 dargestellt, ist bei vollständig montiertem Zapfgerät das Zapfrohr 32 in einer Transportstellung so weit in das Einsatzelement 16 eingeschoben, daß das Hahnküken 54 mit dem Betätigungselement an der Frontseite 74 des Einsatzelements 32 anliegt, wobei die Stirnseite 72 des Zapfhahngehäuses 48 im wesentlichen mit der Frontseite 74 fluchtend angeordnet ist.

In dieser Transportstellung des Zapfrohrs 32 ist außerdem, wie in Fig. 2 und 3 erkennbar, das Auslaufrohr 56 in die Ausnehmung 70 des Führungskörpers 28 eingeschoben.

In dieser Transportstellung erstreckt sich das Zapfrohr 32 mit dem Führungsabschnitt 36 so weit in das Behälterinnere 38 hinein, daß die Einlauföffnung 42 durch den von einer dem Einsatzelement 16 abgewandten Seite durch den Stützring 104 hindurch in das Zapfrohr 32 eingesteckten Verschlußansatz 112 des Verschlußkörpers 110 verschlossen ist, wobei der VerschluBansatz 112 vorzugsweise noch einen umlaufenden Ringwulst 118 aufweist, welcher in dem Flüssigkeitskanal 44 linienförmig an dem Zapfrohr 32 anliegt und somit zu einer möglichst hohen Flächenpressung führt.

Ferner stützt sich in dieser Transportstellung des Zapfgeräts der Flansch 114 des Verschlußkörpers 110 auf der Stützfläche 116 des Stützrings 104 ab, welcher durch den Stützkäfig 90 in einem derartigen Abstand von dem Führungskörper 28 positioniert ist, daß sich das Zapfrohr 32 in der Transportstellung bis zum Stützring 104 erstrecken kann.

Dadurch, daß der Verschlußkörper 110 mit seinem Flansch 114 auf einer dem Zapfrohr 32 gegenüberliegenden Seite des Stützrings 104 anliegt und der Verschlußansatz 112, welcher beispielsweise als zylindrischer Ansatz ausgebildet ist, den Durchbruch 106 durchgreift, ist dann, wenn das Zapfrohr 32 aus der Transportstellung heraus in Richtung einer Zapfstellung, dargestellt in Fig. 5, bewegt wird, der Verschlußkörper 110 daran gehindert, sich mit dem Zapfrohr 32 mitzubewegen, so daß das Zapfrohr 32 von dem Verschlußansatz 112 abgezogen wird und somit dieser aus der Einlauföffnung 42 herausgleitet, um die Einlauföffnung 42 für ein Einströmen von Flüssigkeit aus dem Behälterinnern 38 freizugeben.

In der Transportstellung ist allerdings selbst bei hohem Druck im Behälterinnern die Einlauföffnung 42 durch den Verschlußansatz 112 verschlossen, so daß sie selbst dann, wenn sich im Behälterinnern 38 ein hoher Druck aufbaut, dieser sich nicht in dem Flüssigkeitskanal 44 aufbauen kann und somit der dann Zapfhahn 46 nicht so ausgelegt sein muß, daß er hohem Druck standhält.

Vielmehr erfolgt ein dichter Abschluß des Flüssigkeitskanals 44 gegenüber dem Behälterinnern ausschließlich durch den in das Zapfrohr 32 eingesteckten Verschlußansatz 112, insbesondere noch unterstützt durch den Ringwulst 118.

Der Druck im Behälterinnern 38 wirkt dabei ferner derart auf den Verschlußkörper 110, daß dieser die Tendenz hat, sich mit dem Verschlußansatz 112, in Richtung der Längsachse 34 in das Zapfrohr 32 einzuschieben.

Um zu verhindern, daß dabei das Zapfrohr 32 aus der Transportstellung in Richtung einer Zapfstellung geschoben wird, ist der Verschlußkörper 110 durch den Stützkäfig 90 an dem Einsatzelement 16 und aufgrund dessen Fixierung an dem Behälter 14 seinerseits auch an dem Behälter 14 abgestützt.

Somit hat das Stützkäfig 90 ein zweifache Wirkung, nämlich einerseits die Sicherung des Zapfrohrs 32 mit dem eingesetzten Verschlußkörper 110 gegen ein Bewegen aus der Transportstellung heraus, selbst bei sich hohem aufbauenden Druck im Behälterinnern, und andererseits die Abstützung des Verschlußkörpers 110 dann, wenn das Zapfrohr 32 aus der Transportstellung heraus in Richtung der Zapfstellung bewegt werden soll, um in diesem Fall zu ermöglichen, daß das Zapfrohr 32 vom Verschlußansatz 112 abgezogen und die Einlauföffnung 42 nach einem kurzen Bewegungsweg des Zapfrohrs 32 in Richtung der Längsachse 34 freigegeben wird.

In der in Fig. 4 und 5 dargestellten Zapfstellung ist das Zapfrohr 32 vorzugsweise so weit aus dem Einsatzelement 16 ausgezogen, daß die Klauensegmente 80 an der inneren Stirnfläche 82 des Ansatzes 94 anliegen.

Dabei erfolgt vorzugsweise eine drehfeste Führung des Zapfrohrs 32 dadurch, daß die Klauensegmente 80 die jeweiligen Streben 100b zwischen sich einschließen und jeweils mit Seitenkanten 130 an einander gegenüberliegenden Oberflächenbereichen 132 der Streben 100b anliegen, so daß die Streben 100b zusammen mit den Seitenkanten 130 der Klauensegmente 80 eine drehfeste Linearführung des Zapfrohrs 32 relativ zum Stützkäfig 90 darstellen.

Da das Stützkäfig 90, wie ebenfalls bereits beschrieben, drehfest am Einsatzelement 16, beispielsweise durch Aufrasten des Aufsteckrings 92 auf den zylindrischen Ansatz 94 und drehfeste Fixierung des Aufsteckrings 92 durch die Bereiche 96 und 98, ist insgesamt das Zapfrohr 32 gegenüber dem Einsatzelement 16 drehfest und lediglich in Richtung der Längsachse 34 verschieblich geführt, so daß in der zapfstellung ein Drehen des Betätigungselements 64 zum Drehen des Hahnkükens 54 nicht zu einer Verdrehung des Zapfrohrs selbst führt, sondern das Zapfhahngehäuse 48 drehfest stehenbleibt.

Um in der Zapfstellung des Zapfrohrs 32 eine möglichst gute Restentleerung zu gewährleisten, sind die Klauensegmente 80 so ausgebildet, daß sie, wie in Fig. 5 dargestellt, einen Ausschnitt 126 begrenzen, welcher bei einem zum Zapfen in Zapfstellung des Zapfgeräts positionierten Behälter einen tiefstliegenden Bereich des Zapfrohrs 32 im Bereich der Einlauföffnung 42 für das Einströmen von Flüssigkeit freigibt, so daß eine möglichst optimale Restmengenentleerung möglich ist.

Ferner ist korrespondierend zum Ausschnitt 126 vorzugsweise auch in dem Aufsteckring 92 des Stützkäfigs 90 eine korrespondierende Aussparung 128 vorgesehen, welche ebenfalls die Restentleerung begünstigt.

Dadurch, daß der Verschlußkörper 110 mit dem Verschlußansatz 112 in dem Durchbruch 106 des Stützrings 104 nicht festsitzend, sondern lose angeordnet ist, wird verhindert, daß nach einmaligem Verlassen der Transportstellung diese nicht wieder eingenommen werden kann, da bei einem Zurückschieben des Zapfrohrs 32 von der Zapfstellung in Richtung der Transportstellung der Verschlußkörper 110 durch den Durchbruch 106 in Richtung des Behälterinnern 38 zurückgeschoben wird, da keine Abstützung des Verschlußkörpers 110 vorhanden ist, die einen ausreichenden Widerstand bietet, um den Verschlußansatz 112 wieder in das Zapfrohr 32 zum Verschließen der Einlauföffnung 42 einzudrücken.

Damit ist für einen Benutzer eindeutig erkennbar, ob aufgrund des Widerstands beim Verlassen der Transportstellung das erfindungsgemäße Zapfgerät zum Zapfen noch nicht benutzt wurde, da ein hoher Widerstand beim Verlassen der Transportstellung auftritt, oder das Zapfgerät bereits zum Zapfen benutzt wurde, da ein derart hoher Widerstand beim Herausziehen des Zapfrohrs 32 aus der eingeschobenen Stellung wegen des bereits gelösten Verschlußelements 112 nicht auftritt.

Vorzugsweise ist, wie in Fig. 3 und 4 dargestellt, das Betätigungselements 64 so ausgebildet, daß es einen starr mit der Hahnkükenhülse 58 verbundenen Bereich 134 aufweist, gegenüber welchem ein Bereich 136, der in der Transportstellung an der Frontseite 74 des Einsatzelements 16 anliegt, klappbar ist, und zwar aufgrund eines Scharnierbereichs 138, welcher beispielsweise durch eine Materialschwächung erreicht ist, so daß der Bereich 136 bis zu einer ungefähr parallel zur Längsachse 34 verlaufenden Ebene 139 umklappbar ist.

Vorzugsweise ist der Bereich 136 dabei als halbkreisförmiger Bogen ausgebildet, welcher sich zwischen zwei auf gegenüberliegenden Seiten der Hahnkükenhülse 58 angeordneten Scharnierbereichen 138 erstreckt und lediglich über diese Scharnierbereiche 138 mit dem Bereich 134 verbunden ist.

Bei dem ersten Ausführungsbeispiel des erfindungsgemäßen Zapfgeräts ist die Zapföffnung 12 des Behälters 14 durch einen in Richtung des Behälterinnern 38 konisch zulaufenden Randbereich 140 des Wandmaterials des Behälters 14, welches vorzugsweise Blech ist, gebildet, und dieser Randbereich 140 weist zur Bildung der Zapföffnung 12 eine Kante 142 auf.

Wird nun das erfindungsgemäße Einsatzelement 16 von außen in die Zapföffnung 12 eingedrückt, so gleitet zunächst die Kante 142 über die Einlaufschräge 20 hinweg unter Zusammendrücken des Materials des Ringkörpers 18 und gelangt dann in den Bereich der Vertiefung 122, welcher von der Einlaufschräge 20 durch einen Wulstbereich 144 getrennt ist.

Aufgrund der hohen Vorspannung gräbt sich dabei die Kante 142 in das Material des Ringkörpers 18, vorzugsweise im Wulstbereich 144 der Vertiefung 22, ein und bildet somit im Bereich der Vertiefung 22 einen dichten Abschluß zwischen dem Randbereich 140 und dem Einsatzelement 16.

Ein zweites Ausführungsbeispiel eines erfindungsgemäßen zapfgeräts, dargestellt in Fig. 6 und 7, ist insoweit, als dieses mit dem ersten Ausführungsbeispiel identisch ist, mit denselben Bezugszeichen versehen, so daß zur Erläuterung der einzelnen Teile vollinhaltlich auf die Ausführungen zum ersten Ausführungsbeispiel Bezug genommen werden kann.

Im Gegensatz zum ersten Ausführungsbeispiel ist die Zapföffnung 12' an einem als Ganzes mit 150 bezeichneten, vorzugsweise zumindest teilweise zylindrisch ausgebildeten Auslaufstutzen angeordnet, welcher nahe der Zapföffnung 12' mit einem Außengewinde 152 versehen ist.

Aus diesem Grund ist das Einsatzelement 16' nicht mit dem Ringkörper 18 und dem Flansch 24 versehen, sondern es ist an den Führungskörper 28 eine Überwurfmutter 154 angeformt, welche mit einem Innengewinde 156 auf das Außengewinde des Auslaufstutzens 150 aufschraubbar ist.

Vorzugsweise ist dabei die Überwurfmutter 154 so ausgebildet, daß das Zapfgerät in einer stets definierten Orientierung relativ zum Auslaufstutzen 150 angeordnet ist, um sicherzustellen, daß die Ausnehmungen 126 und 128 stets bei zum Zapfen bereitgestelltem Behälter 14' in einem tiefsten Bereich 158 des Auslaufstutzens 150 stehen.

Vorzugsweise ist der Auslaufstutzen 150 einstückig an einen aus Kunststoff durch Blasen hergestellten Behälter angeformt.

Insbesondere ist bei dem erfindungsgemäßen Zapfgerät, wie beispielsweise im Zusammenhang mit dem zweiten Ausführungsbeispiel in Fig. 6 dargestellt, in der Transportstellung noch ein Siegel 160 vorgesehen, welches mit dem Einsatzelement 16 verbunden ist, vorzugsweise mit der Frontseite 74 desselben, und sich über das Betätigungselement 64 des Hahnkükens 54 hinweg erstreckt, so daß ein Betätigen des Betätigungselements 64 nicht möglich ist, solange des Siegel 160 vorhanden ist.

Zum Abnehmen des Siegels 160 ist dieses mit einer Zuglasche 162 versehen, an welcher das Siegel 160 gegriffen und von der Frontseite 74 abgelöst werden kann, um das Betätigungselement 64 zum Betätigen freizugeben.

Ein derartiges Siegel 160 dient vorzugsweise dazu, für einen Benutzer eindeutig sicherzustellen, ob mit dem erfindungsgemäßen Zapfgerät bereits ein Zapfen von Flüssigkeit aus dem Behälterinnern 38 erfolgt ist oder nicht.

Bei einem dritten Ausführungsbeispiel eines erfindungsgemäßen Zapfgeräts, dargestellt in den Fig. 8 bis 14, sind diejenigen Teile, die mit denen des ersten Ausführungsbeispiels identisch sind, mit denselben Bezugszeichen versehen, so daß bezüglich der Beschreibung derselben vollinhaltlich auf die Ausführungen zu den voranstehenden Ausführungsbeispielen Bezug genommen werden kann.

Im Vergleich zum ersten Ausführungsbeispiel ist das Einsatzelement 16 anders ausgeführt, nämlich dahingehend, daß der Führungskörper 28 einen Außenkörper 170 umfaßt, welcher ähnlich eines Kegelmantels zu einer Längsachse 190 verläuft, welche gleichzeitig die Symmetrieachse des Ringflansches 18 darstellt, und sich dabei in Richtung der Frontseite 74 des Einsatzelements 16 erweitert und somit mit einem frontseitigen Ende 172 einen derartigen Radius aufweist, daß dieses frontseitige Ende 172 in den Ringflansch 18 im Bereich von dessen frontseitigen Ende 174 übergeht, wobei an diesem frontseitigen Ende 174 des Ringflanschs 18 radial außenliegend noch der Flansch 24 angeformt ist Fig. 13, 14).

Ferner ist ein inneres Ende 176 des Außenkörpers 170 so geformt, daß dieses in ein inneres Ende 178 eines Führungsrings 180 übergeht, der sich von seinem inneren Ende 178 bis zu seinem frontseitigen Ende 182 erstreckt, wobei das frontseitige Ende 182 bis zur Frontseite 74 des Einsatzelements 16 gezogen ist.

Der Führungsring 180 ist dabei nicht vollständig geschlossen, sondern weist eine im Bereich der Ausnehmung 70, welche zur Aufnahme des Auslaufrohrs 56 dient, eine Unterbrechung auf, so daß in diesem Bereich Seitenwände 184 der Ausnehmung 70 bis zum Außenkörper 170 gezogen sind. Um die Ausnehmung 70 zur Unterbringung des Auslaufrohrs 56 räumlich mit ausreichender Größe ausführen zu können, ist der Außenkörper 170 im Bereich derselben abweichend von seinem ungefähr kegelähnlichen Verlauf gestaltet und weist eine Bodenwand 185 auf, welche zusammen mit den Seitenwänden 184 die Ausnehmung 70 einschließt.

Ferner sind der Führungsring 180 und der Außenkörper 170 in azimutaler Richtung zur Längsachse 190 gesehen abschnittsweise über ihre gesamte Erstreckung von den inneren Enden 176 und 178 bis zu den frontseitigen Enden 172 und 182 durchgehend miteinander verbunden und dazwischen, in azimutaler Richtung gesehen, abschnittsweise mittels Ausnehmungen 186 und 188 voneinander getrennt, wobei die Ausnehmungen 186 und 188 in Bereichen eines maximalen Abstandes zwischen dem Führungsring 180 und dem Außenkörper 170 vorgesehen sind und zur Frontseite 74 hin offen sind.

Insbesondere ist, wie in Fig. 14 dargestellt, der Führungsring 180 bis auf den Bereich der Unterbrechung im Bereich der Ausnehmung 70 symmetrisch zur Längsachse 34 geformt, die gegenüber der Längsachse 190, zu welcher der Außenkörper 170 im wesentlichen radialsymmetrisch, bis auf den Bereich der Ausnehmung 70, ausgebildet ist, versetzt, so daß der Außenkörper 170 und der Führungsring 180 mit ihren Symmetrieachsen gegeneinander versetzt sind.

Der Vorteil des Aufbaus des Führungskörpers 28 aus einem Außenkörper 170 und einem Führungsring 180 ist darin zu sehen, daß damit die Möglichkeit einer stabilen Abstützung des gesamten Führungskörpers 28 an dem Ringkörper 18 besteht, da sämtliche auf den Führungskörper 28 im Bereich des Führungsrings 180 und im Bereich des Außenkörpers 170 wirkenden Kräfte vom Außenkörper 170 mit seinem frontseitigen Ende 172 in den Ringkörper 18 im Bereich seines frontseitigen Endes 174 eingeleitet werden und somit aufgrund des unmittelbaren Übergangs der frontseitigen Enden 172 und 174 ineinander Deformationen in diesem Bereich vermieden werden können. Ferner führt die bis auf die Ausnehmung 70 im wesentlichen kegelförmige Ausbildung des Außenkörpers 170 und die Lagerung des Führungsrings 180 mindestens im Bereich von dessen innerem Ende 176 zu einer im wesentlichen deformationsunanfälligen Konstruktion, selbst bei größtmöglichem Druck im Behälterinneren 38.

In gleicher Weise lassen sich auch die von dem Stützkäfig 90 auf den Ansatz 94 aufgebrachten Druckkräfte über den kegelähnlich geformten Außenkörper 170 im wesentlichen ohne nennenswerte Deformation des Einsatzteils 16 in den Ringkörper 18 einleiten, welcher fest am Behälter 14 gehalten ist.

Eine zusätzliche Stabilisierung des Außenkörpers 170 erfolgt noch dadurch, daß der Führungsring 180 in azimutaler Richtung gesehen, nicht nur im Bereich seines inneren Endes 178 mit dem inneren Ende 176 des Außenkörpers 170 verbunden ist, sondern in azimutaler Richtung gesehen auch noch abschnittsweise in seinen in Richtung des frontseitigen Endes 182 sich erstreckenden Bereichen, so daß die konische Form des Außenkörpers 170 axial und radial zur Längsachse 190 eine zusätzliche Stabilisierung erfährt, insbesondere auch dadurch, daß die Ausnehmungen 188 und 186 durch Stege 192 voneinander getrennt sind.

Um ferner ein schwergängiges Gleiten des Zapfrohrs 32 in dem Führungsdurchbruch 30 zu verhindern, ist der Führungsdurchbruch mit drei im Winkelabstand um die Achse 190 angeordneten Gleitnocken 194 versehen, an welchen das Zapfrohr 32 im Bereich seines Führungsabschnitts mit seiner Außenfläche 196 gleitet, so daß keine flächenhafte Führung des Zapfrohrs im Führungsdurchbruch 30 erfolgt, sondern nur eine Führung durch die drei vorzugsweise in gleichen Winkelabständen angeordneten Gleitnocken 194, welche nahe der Frontseite 74 des Einsatzelements 16 liegen und der O-Ringdichtung 76 erfolgt. Dies hat den Vorteil, daß selbst bei einer radialen Kompression des Führungsrings 180 durch den größtmöglichen Druck im Behälterinnern 38 die Gleiteigenschaften des Zapfrohrs relativ zum Führungskörper 28 nur unwesentlich beeinflußt werden und somit ein Festsetzen des Zapfrohrs 32 in dem Führungskörper 28 im wesentlichen verhindert.

Um eine ausreichende Elastizität des Ringkörpers 18 unabhängig von dem Außenkörper 170 zu erhalten, ist vorzugsweise vorgesehen, daß zwischen dem Außenkörper 170 und dem Ringkörper 18 abgesehen von deren stirnseitigen Enden 172 und 174 eine ringförmige Ausnehmung 200 vorgesehen ist, welche sich aufgrund der kegelähnlichen Form des Außenkörpers 170 und der im wesentlichen zylindrischen Grundform des Ringkörpers 18 mit zunehmender Erstreckung in Richtung der frontseitigen Enden 172 und 174 derselben zunehmend verengt und vorzugsweise einen ungefähr V-förmigen Querschnitt aufweist.

Dabei läuft die ringförmige Ausnehmung 200 vollständig um den Außenkörper 170 herum.

## Patentansprüche

1. Zapfgerät für Behälter (14) für Flüssigkeit umfassend
ein eine Zapföffnung (12) des Behälters (14) dichtend verschließendes Einsatzelement (16),
ein in dem Einsatzelement (16) zwischen einer Transportstellung und einer Zapfstellung verschiebbar gelagertes Zapfrohr (32),
einen in einer Transportstellung am Zapfrohr (32) sitzenden Verschlußkörper (110),
eine an einem inneren Ende (40) des Zapfrohrs (32) angeordnete Einlauföffnung (42), welche in der Transportstellung des Zapfrohrs (32) durch den Verschlußkörper (110) verschlossen und somit ein Eintreten von Flüssigkeit aus einem Behälterinneren (38) in das Zapfrohr (32) vermieden wird und in welche in der Zapfstellung des Zapfrohrs (32) die Flüssigkeit aus dem Behälterinneren (38) **dadurch** eintreten kann, daß der Verschlußkörper (110) beim Bewegen des Zapfrohrs (32) von der Transportstellung in die Zapfstellung vom Zapfrohr (32) so lösbar ist, daß die Einlauföffnung (42) freigegeben wird,
**dadurch gekennzeichnet,**
**daß** in der Transportstellung der Verschlußkörper (110) in axialer Richtung (34) des Zapfrohrs (32) in diesem eingesteckt ist und
**daß** an einem äußeren Ende (50) des Zapfrohrs (32) ein Zapfhahn (46) angeordnet ist, welcher ein an dem Zapfrohr (32) angeformtes Zapfhahngehäuse (48) sowie ein in diesem angeordnetes und über ein Betätigungselement (64) betätigbares Hahnküken (54) umfaßt, so daß in der Zapfstellung durch Betätigen des Hahnkükens (54) das Austreten von Flüssigkeit aus einer Auslauföffnung (66) des Hahnkükens (54) steuerbar ist.

2. Zapfgerät nach Anspruch 1, **dadurch gekennzeichnet, daß** in der Transportstellung der Verschlußkörper (110) durch die Wirkung des Flüssigkeitsdrucks die Tendenz hat, sich in das Zapfrohr einzuschieben.

3. Zapfgerät nach einem der voranstehenden Ansprüche, **dadurch gekennzeichnet, daß** der Verschlußkörper (110) zum Lösen von dem Zapfrohr (32) an dem Einsatzteil (16) abstützbar ist.

4. Zapfgerät nach Anspruch 3, **dadurch gekennzeichnet, daß** der Verschlußkörper (110) beim Bewegen des Zapfrohrs (32) von der Transportstellung in die Zapfstellung vor Erreichen der Zapfstellung in einer Ablösestellung des Zapfrohrs (32) gegenüber dem Einsatzelement (16) abstützbar ist.

5. Zapfgerät nach Anspruch 4, **dadurch gekennzeichnet, daß** die Ablösestellung ungefähr der Transportstellung entspricht.

6. Zapfgerät nach einem der voranstehenden Ansprüche, **dadurch gekennzeichnet, daß** der Verschlußkörper (110) nach dem Ablösen von dem Zapfrohr (32) nicht mehr aufsetzbar ist.

7. Zapfgerät nach einem der voranstehenden Ansprüche, **dadurch gekennzeichnet, daß** der Verschlußkörper (110) mit dem Verschlußansatz (112) mit dem inneren Ende (40) des Zapfrohrs (32) über eine Steckverbindung verbindbar ist.

8. Zapfgerät nach Anspruch 7, **dadurch gekennzeichnet, daß** der Verschlußkörper mit dem Verschlußansatz (112) in die Einlauföffnung (42) eingreift.

9. Zapfgerät nach einem der Ansprüche 4 bis 8, **dadurch gekennzeichnet, daß** der Verschlußkörper (110) in der Ablösestellung über einen Stützkäfig (90) an dem Einsatzteil (16) abstützbar ist.

10. Zapfgerät nach Anspruch 9, **dadurch gekennzeichnet, daß** der Verschlußkörper (110) lose im Stützkäfig (90) gehalten ist.

11. Zapfgerät nach Anspruch 9 oder 10, **dadurch gekennzeichnet, daß** der Stützkäfig (90) einen Stützring (104) umfaßt, an welchem der Verschlußkörper (110) abstützbar ist.

12. Zapfgerät nach einem der Ansprüche 9 bis 11, **dadurch gekennzeichnet, daß** der Stützkäfig (90) auf das Einsatzelement (16) aufsteckbar ist.

13. Zapfgerät nach einem der Ansprüche 9 bis 12, **dadurch gekennzeichnet, daß** der Stützkäfig (90) einen Aufsteckring (92) umfaßt und mit dem Aufsteckring (92) auf das Einsatzteil (16) aufsteckbar ist.

14. Zapfgerät nach einem der Ansprüche 9 bis 13, **dadurch gekennzeichnet, daß** der Stützkäfig (90) sich vom Aufsteckring (92) zum Stützring (104) erstreckende Streben (100) umfaßt.

15. Zapfgerät nach einem der voranstehenden Ansprüche, **dadurch gekennzeichnet, daß** das Zapfrohr (32) gegenüber dem Einsatzelement (16) drehgesichert ist.

16. Zapfgerät nach Anspruch 15, **dadurch gekennzeichnet, daß** das Zapfrohr (32) an dem Stützkäfig (90) drehgesichert geführt ist.

17. Zapfgerät nach einem der voranstehenden Ansprüche, **dadurch gekennzeichnet, daß** das Zapfrohr (32) ein Rastelement (80) trägt, mit welchem das Zapfrohr (32) durch einen Führungsdurchbruch (30) des Einsatzelements (16) hindurchsteckbar ist und in der Zapfstellung sicherbar ist.

18. Zapfgerät nach einem der voranstehenden Ansprüche, **dadurch gekennzeichnet, daß** das Zapfhahngehäuse (48) in der Transportstellung in das Einsatzelement (16) eingeschoben ist.

19. Zapfgerät nach einem der voranstehenden Ansprüche, **dadurch gekennzeichnet, daß** der Führungskörper (28) einen Außenkörper (170) und einen von diesem umschlossenen Führungsring (180) umfaßt.

20. Zapfgerät nach Anspruch 19, **dadurch gekennzeichnet, daß** der Außenkörper (170) im wesentlichen unmittelbar am Ringkörper (18) angreift.

21. Zapfgerät nach Anspruch 20, **dadurch gekennzeichnet, daß** der Außenkörper (170) mit einem frontseitigen Ende (172) an dem Ringkörper (18) gehalten ist.

22. Zapfgerät nach Anspruch 21, **dadurch gekennzeichnet, daß** das frontseitige Ende (172) des Außenkörpers (170) und ein frontseitiges Ende (174) des Ringkörpers (18) ineinander übergehen.

23. Zapfgerät nach einem der Ansprüche 19 bis 22, **dadurch gekennzeichnet, daß** der Außenkörper (170) sich ausgehend von einem inneren Ende (176) in Richtung seines frontseitigen Endes (172) kegelähnlich erweiternd ausgebildet ist.

24. Zapfgerät nach einem der Ansprüche 19 bis 23, **dadurch gekennzeichnet, daß** zwischen dem Ringkörper (18) und dem Außenkörper (170) eine umlaufende ringförmige Ausnehmung (200) vorgesehen ist.

25. Zapfgerät nach Anspruch 24, **dadurch gekennzeichnet, daß** die ringförmige Ausnehmung (200) sich mit zunehmender Erstreckung in Richtung der Frontseite (74) verengend ausgebildet ist.

26. Zapfgerät nach einem der Ansprüche 19 bis 25, **dadurch gekennzeichnet, daß** der Führungsring (180) im wesentlichen unmittelbar am Außenkörper (170) angreift.

27. Zapfgerät nach Anspruch 26, **dadurch gekennzeichnet, daß** der Außenkörper (170) über sein inneres Ende (176) mit dem Führungsring (180) verbunden ist.

28. Zapfgerät nach Anspruch 27, **dadurch gekennzeichnet, daß** das innere Ende (176) des Außenkörpers (170) in ein inneres Ende (178) des Führungsrings (180) übergeht.

29. Zapfgerät nach Anspruch 28, **dadurch gekennzeichnet, daß** zwischen dem Führungsring (180) und dem Außenkörper (170) Freiräume (186, 188) vorgesehen sind.

30. Zapfgerät nach Anspruch 29, **dadurch gekennzeichnet, daß** die Freiräume (186, 188) zur Frontseite (74) des Einsatzelements (16) hin offen sind.

31. Zapfgerät nach einem der voranstehenden Ansprüche, **dadurch gekennzeichnet, daß** der Führungsdurchbruch (30) des Einsatzelements (16) mit Gleitnocken (194) zur Führung des Zapfrohrs (32) versehen ist.

32. Zapfgerät nach Anspruch 31, **dadurch gekennzeichnet, daß** die Gleitnocken (194) nahe der Frontseite (74) des Einsatzelements (16) angeordnet sind.

33. Zapfgerät nach einem der voranstehenden Ansprüche, **dadurch gekennzeichnet, daß** ein Siegel (160) in der Transportstellung den Zapfhahn (46) gegen eine Betätigung sichert.

34. Zapfgerät nach Anspruch 33, **dadurch gekennzeichnet, daß** das Siegel (160) in der Transportstellung den Zapfhahn (46) auf einer Zugangsseite übergreift.

35. Zapfgerät nach Anspruch 33 oder 34, **dadurch gekennzeichnet, daß** das Siegel (16) als eine ein Betätigungselement (64) des Zapfhahns (46) auf der Zugangsseite verdeckende Abdeckung ausgebildet ist.

36. Zapfgerät nach einem der Ansprüche 33 bis 35, **dadurch gekennzeichnet, daß** das Siegel (160) in der Transportstellung am Einsatzelement (16) gasdicht anliegt und den Zapfhahn (46) mit dem Zapfrohr (32) gasdicht überdeckt.

37. Zapfgerät nach einem der Ansprüche 33 bis 36, **dadurch gekennzeichnet, daß** das Siegel (160) ein Abreißelement umfaßt.

## Claims

1. Dispensing appliance for containers (14) for liquid, comprising
an insert element (16) that sealingly closes a dispensing opening (12) of the container (14),
a dispensing tube (32) supported displaceably between a transport position and a dispensing position in the insert element (16),
a closure body (110), which in a transport position is seated against the dispensing tube (32),
an inlet opening (42), which is disposed at an inner end (40) of the dispensing tube (32) and in the transport position of the dispensing tube (32) is closed by the closure body (110), thereby preventing the passage of liquid from a container interior (38) into the dispensing tube (32), and into which in the dispensing position of the dispensing tube (32) the liquid from the container interior (38) can enter by virtue of the closure body (110) during transfer of the dispensing tube (32) from the transport position to the dispensing position being detachable from the dispensing tube (32) in such a way that the inlet opening (42) is unblocked,
**characterized in**
**that** in the transport position the closure body (110) is inserted in axial direction (34) of the dispensing tube (32) in the dispensing tube (32) and
**that** disposed on an outer end (50) of the dispensing tube (32) is a tap (46), which comprises a tap housing (48) moulded on the dispensing tube (32) as well as a tap plug (54) disposed in the tap housing (48) and actuable by means of an actuating element (64), so that in the dispensing position by actuating the tap plug (54) the passage of liquid out of an outlet opening (66) of the tap plug (54) is controllable.

2. Dispensing appliance according to claim 1, **characterized in that** in the transport position the closure body (110) under the action of the liquid pressure has a tendency to slide into the dispensing tube.

3. Dispensing appliance according to one of the preceding claims, **characterized in that** the closure body (110) for detaching from the dispensing tube (32) can be supported against the insertion part (16).

4. Dispensing appliance according to claim 3, **characterized in that** during transfer of the dispensing tube (32) from the transport position to the dispensing position the closure body (110) prior to attainment of the dispensing position can be supported in a detachment position of the dispensing tube (32) relative to the insert element (16).

5. Dispensing appliance according to claim 4, **characterized in that** the detachment position corresponds approximately to the transport position.

6. Dispensing appliance according to one of the preceding claims, **characterized in that** the closure body (110) after detaching from the dispensing tube (32) is no longer mountable thereon.

7. Dispensing appliance according to one of the preceding claims, **characterized in that** the closure body (110) is connectable by the closure projection (112) via a plugin connection to the inner end (40) of the dispensing tube (32) .

8. Dispensing appliance according to claim 7, **characterized in that** the closure body engages by the closure projection (112) into the inlet opening (42).

9. Dispensing appliance according to one of claims 4 to 8, **characterized in that** the closure body (110) in the detachment position can be supported by means of a support cage (90) against the insert part (16).

10. Dispensing appliance according to claim 9, **characterized in that** the closure body (110) is held loosely in the support cage (90).

11. Dispensing appliance according to claim 9 or 10, **characterized in that** the support cage (90) comprises a support ring (104), against which the closure body (110) can be supported.

12. Dispensing appliance according to one of claims 9 to 11, **characterized in that** the support cage (90) is attachable to the insert element (16).

13. Dispensing appliance according to one of claims 9 to 12, **characterized in that** the support cage (90) comprises a mounting ring (92) and is attachable by means of the mounting ring (92) to the insertion part (16).

14. Dispensing appliance according to one of claims 9 to 13, **characterized in that** the support cage (90) comprises struts (100), which extend from the mounting ring (92) to the support ring (104).

15. Dispensing appliance according to one of the preceding claims, **characterized in that** the dispensing tube (32) is locked against rotation relative to the insert element (16).

16. Dispensing appliance according to claim 15, **characterized in that** the dispensing tube (32) is guided such as to be locked against rotation on the support cage (90).

17. Dispensing appliance according to one of the preceding claims, **characterized in that** the dispensing tube (32) carries a detent element (80), by which the dispensing tube (32) is insertable through a guide opening (30) of the insert element (16) and securable in the dispensing position.

18. Dispensing appliance according to one of the preceding claims, **characterized in that** in the transport position the tap housing (48) is pushed into the insert element (16).

19. Dispensing appliance according to one of the preceding claims, **characterized in that** the guide body (28) comprises an outer body (170) and a guide ring (180) surrounded thereby.

20. Dispensing appliance according to claim 19, **characterized in that** the outer body (170) acts substantially directly on the annular body (18).

21. Dispensing appliance according to claim 20, **characterized in that** the outer body (170) is held by a front end (172) on the annular body (18).

22. Dispensing appliance according to claim 21, **characterized in that** the front end (172) of the outer body (170) and a front end (174) of the annular body (18) merge one into the other.

23. Dispensing appliance according to one of claims 19 to 22, **characterized in that** the outer body (170) is designed to widen in a cone-like manner from an inner end (176) in the direction of its front end (172).

24. Dispensing appliance according to one of claims 19 to 23, **characterized in that** a circumferential annular recess (200) is provided between the annular body (18) and the outer body (170).

25. Dispensing appliance according to claim 24, **characterized in that** the annular recess (200) is designed to narrow with increasing extent in the direction of the front end (74).

26. Dispensing appliance according to one of claims 19 to 25, **characterized in that** the guide ring (180) acts substantially directly upon the outer body (170).

27. Dispensing appliance according to claim 26, **characterized in that** the outer body (170) is connected by its inner end (176) to the guide ring (180).

28. Dispensing appliance according to claim 27, **characterized in that** the inner end (176) of the outer body (170) merges into an inner end (178) of the guide ring (180).

29. Dispensing appliance according to claim 28, **characterized in that** free spaces (186, 188) are provided between the guide ring (180) and the outer body 170).

30. Dispensing appliance according to claim 29, **characterized in that** the free spaces (186, 188) are open in the direction of the front end (74) of the insert element (16).

31. Dispensing appliance according to one of the preceding claims, **characterized in that** the guide opening (30) of the insert element (16) is provided with slide cams (194) for guiding the dispensing tube (32).

32. Dispensing appliance according to claim 31, **characterized in that** the slide cams (194) are disposed close to the front end (74) of the insert element (16).

33. Dispensing appliance according to one of the preceding claims, **characterized in that** in the transport position a seal (160) locks the tap (48) against actuation.

34. Dispensing appliance according to claim 33, **characterized in that** in the transport position the seal (160) overlaps the tap (46) at an access side.

35. Dispensing appliance according to claim 33 or 34, **characterized in that** the seal (16) is designed as a cover that covers an actuating element (64) of the tap (46) at the access side.

36. Dispensing appliance according to one of claims 33 to 35, **characterized in that** in the transport position the seal (160) lies in a gastight manner against the insert element (16) and overlaps the tap (46) plus the dispensing tube (32) in a gastight manner.

37. Dispensing appliance according to one of claims 33 to 36, **characterized in that** the seal (160) comprises a tear-off element.

## Revendications

1. Appareil de distribution pour récipient (14) à liquides comprenant :
■ un élément d'insertion (16) fermant hermétiquement un orifice de distribution (12) du récipient (14),
■ un tuyau distributeur (32) logé de manière coulissante, dans l'élément d'insertion (16) entre une position de transport et une position de distribution,
■ un corps d'arrêt (110) reposant dans une position de transport sur le tuyau distributeur (32),
■ un orifice d'admission (42) placé sur une extrémité interne (40) du tuyau distributeur (32), cet orifice étant fermé dans la position de transport du tuyau distributeur (32) par le corps d'arrêt (110), et l'entrée de liquide provenant de l'intérieur d'un récipient (38) est ainsi entravée dans le tuyau distributeur (32), et dans lequel, dans la position de distribution du tuyau distributeur (32), peut pénétrer le liquide provenant de l'intérieur du récipient (38), de sorte que le corps d'arrêt (110) lors du déplacement du tuyau distributeur (32) de la position de transport à la position de distribution peut être détaché du tuyau distributeur (32) de sorte que l'orifice d'admission (42) est libéré,
**caractérisé en ce que**
dans la position de transport, le corps d'arrêt (110) est enfoncé dans le tuyau distributeur (32) dans le sens axial de celui-ci et
à une extrémité externe (50) du tuyau distributeur (32) est placé un robinet de prise (46) qui comprend un boîtier de robinet (48) moulé sur le tuyau distributeur (32), ainsi qu'une noix de robinet (54) placée dans celui-ci et pouvant être actionnée par un élément de commande (64), de sorte que, dans la position de distribution, la sortie de liquide d'un orifice d'échappement (66) de la noix de robinet (54) peut être commandée en actionnant la noix de robinet (54).

2. Appareil de distribution selon la revendication 1, **caractérisé en ce que**, dans la position de transport, le corps d'arrêt (110) a tendance sous l'effet de la pression du liquide à se glisser dans le tuyau distributeur.

3. Appareil de distribution selon l'une des revendications précédentes, **caractérisé en ce que** le corps d'arrêt (110) peut s'appuyer contre la pièce d'insertion (16) pour le détachement du tuyau distributeur (32).

4. Appareil de distribution selon la revendication 3, **caractérisé en ce que** le corps d'arrêt (110) peut être soutenu lors du déplacement du tuyau distributeur (32) de la position de transport à la position de distribution avant que la position de distribution atteigne une position de séparation du tuyau distributeur (32) par rapport à l'élément d'insertion (16).

5. Appareil de distribution selon la revendication 4, **caractérisé en ce que** la position de séparation correspond approximativement à la position de transport.

6. Appareil de distribution selon l'une des revendications précédentes, **caractérisé en ce que** le corps d'arrêt (110) ne peut plus être appliqué après le détachement du tuyau distributeur (32).

7. Appareil de distribution selon l'une des revendications précédentes, **caractérisé en ce que** le corps d'arrêt (110) peut être relié avec le rebord de fermeture (112) à l'extrémité interne (40) du tuyau distributeur (32) par l'intermédiaire d'un câble de jonction.

8. Appareil de distribution selon la revendication 7, **caractérisé en ce que** le corps d'arrêt s'engage avec le rebord de fermeture (112) dans l'orifice d'amenée (42).

9. Appareil de distribution selon l'une des revendications 4 à 8, **caractérisé en ce que** le corps d'arrêt (110) peut être soutenu dans la position de séparation sur un élément d'insertion (16) par une cage de support (90).

10. Appareil de distribution selon la revendication 9, **caractérisé en ce que** le corps d'arrêt (110) est maintenu de manière amovible dans la cage de support (90).

11. Appareil de distribution selon la revendication 9 ou 10, **caractérisé en ce que** la cage de support (90) comprend un anneau de support (104) contre lequel peut s'appuyer le corps d'arrêt (110).

12. Appareil de distribution selon l'une des revendications 9 à 11, **caractérisé en ce que** la cage de support (90) peut être emboîtée sur l'élément d'insertion (16).

13. Appareil de distribution selon l'une des revendications 9 à 12, **caractérisé en ce que** la cage de support (90) comprend un anneau d'emboîtement (92) et peut être emboîtée avec l'anneau d'emboîtement (92) sur l'élément d'insertion (16).

14. Appareil de distribution selon l'une des revendications. 9 à 13, **caractérisé en ce que** la cage de support (90) comprend des entretoises (100) s'étendant de l'anneau d'emboîtement (92) à l'anneau de support (104).

15. Appareil de distribution selon l'une des revendications précédentes, **caractérisé en ce que** le tuyau distributeur (32) est fixe à rotation par rapport à l'élément d'insertion (16).

16. Appareil de distribution selon la revendication 15, **caractérisé en ce que** le tuyau distributeur (32) est dirigé de manière fixe à rotation sur la cage de support (90).

17. Appareil de distribution selon l'une des revendications précédentes, **caractérisé en ce que** le tuyau distributeur (32) supporte un élément d'enclenchement (80) grâce auquel le tuyau distributeur (32) peut être emboîté à travers une ouverture de guidage (30) de l'élément d'insertion (16) et peut être fixé dans la position de distribution.

18. Appareil de distribution selon l'une des revendications précédentes, **caractérisé en ce que** le boîtier de robinet (48) est introduit dans la position de transport dans l'élément d'insertion (16).

19. Appareil de distribution selon l'une des revendications précédentes, **caractérisé en ce que** le corps de guidage (28) comprend un corps externe (170) et un anneau de guidage (180) entouré par celui-ci.

20. Appareil de distribution selon la revendication 19, **caractérisé en ce que** le corps externe (170) est appliqué essentiellement directement sur le corps annulaire (18).

21. Appareil de distribution selon la revendication 20, **caractérisé en ce que** le corps externe (170) est maintenu avec une extrémité côté avant (172) sur le corps annulaire (18).

22. Appareil de distribution selon la revendication 21, **caractérisé en ce que** l'extrémité côté avant (172) du corps externe (170) et une extrémité côté avant (174) du corps annulaire (18) se confondent.

23. Appareil de distribution selon l'une des revendications 19 à 22, **caractérisé en ce que** le corps externe (170) est configuré en s'élargissant coniquement depuis une extrémité interne (176) dans le sens de son extrémité côté avant (172).

24. Appareil de distribution selon l'une des revendications 19 à 23, **caractérisé en ce qu'**un évidement (200) annulaire périphérique est prévu entre le corps annulaire (18) et le corps externe (170).

25. Appareil de distribution selon la revendication 24, **caractérisé en ce que** l'évidement (200) annulaire est configuré en se rétrécissant de manière croissante dans le sens de la face avant (74).

26. Appareil de distribution selon l'une des revendications 19 à 25, **caractérisé en ce que** l'anneau de guidage (180) est appliqué essentiellement directement sur le corps externe (170).

27. Appareil de distribution selon la revendication 26, **caractérisé en ce que** le corps externe (170) est relié via son extrémité interne (176) à l'anneau de guidage (180).

28. Appareil de distribution selon la revendication 27, **caractérisé en ce que** l'extrémité interne (176) du corps externe (170) dépasse dans une extrémité interne (178) de l'anneau de guidage (180).

29. Appareil de distribution selon la revendication 28, **caractérisé en ce que** des espaces libres (186, 188) sont prévus entre l'anneau de guidage (180) et le corps externe (170).

30. Appareil de distribution selon la revendication 29, **caractérisé en ce que** les espaces libres (186, 188) sont ouverts vers la face avant (74) de l'élément d'insertion (16).

31. Appareil de distribution selon l'une des revendications précédentes, **caractérisé en ce que** l'ouverture de guidage (30) de l'élément d'insertion (16) est dotée de cames de glissement (194) pour le guidage du tuyau distributeur (32).

32. Appareil de distribution selon la revendication 31, **caractérisé en ce que** les cames de glissement (194) sont disposées à proximité de la face avant (74) de l'élément d'insertion (16).

33. Appareil de distribution selon l'une des revendications précédentes, **caractérisé en ce qu'**un scellement (160) dans la position de transport protège le robinet de prise (46) contre une manoeuvre.

34. Appareil de distribution selon la revendication 33, **caractérisé en ce que** le scellement (160) dans la position de transport recouvre le robinet de prise (46) sur une face d'accès.

35. Appareil de distribution selon la revendication 33 ou 34, **caractérisé en ce que** le scellement (16) est configuré comme un revêtement couvrant un élément de commande (64) du robinet de prise (46) sur la face d'accès.

36. Appareil de distribution selon l'une des revendications 33 à 35, **caractérisé en ce que** le scellement (160) dans la position de transport adhère à l'élément d'insertion (16) de façon étanche aux gaz, et recouvre de façon étanche aux gaz le robinet de prise (46) avec le tuyau distributeur (32).

37. Appareil de distribution selon l'une des revendications 33 à 36, **caractérisé en ce que** le scellement (160) est un élément déchirable.
